# FASCICULE DE BREVET EUROPEEN

(11) **EP 0 160 600 B1**
(45) Date de publication et mention de la délivrance du brevet: **05.10.1988**
(21) Numéro de dépôt: 85400661.6
(22) Date de dépôt: 03.04.1985
(51) Int. Cl.: E06C 1/383

(54) **Escabeau repliable**
Zusammenklappbare Trittleiter
Folding step ladder

(30) Priorité: 25.04.1984 FR 8406489
(43) Date de publication de la demande: 06.11.1985
(73) Titulaire: Stoltz, Gérard, F-10150 Pont Sainte Marie (FR); Stoltz, Denyse, F-10150 Pont Sainte Marie (FR)
(72) Inventeur: Stoltz, Gérard, F-10150 Pont Sainte Marie (FR); Stoltz, Denyse, F-10150 Pont Sainte Marie (FR)
(74) Mandataire: Clanet, Denis

(56) Documents cités:
- FR-A- 568 061
- FR-A- 773 924
- FR-A- 1 247 207
- FR-A- 2 401 302
- GB-A- 763 742
- US-A- 3 901 354

## Description

La présente invention a pour objet un escabeau repliable.

On connaît des échelle-escabeaux repliables qui sont constituées par:
- une première paire de deux montants principaux, généralement parallèles,
- une pluralité d'échelons, chacun d'eux comportant deux parties articulées, d'une part, l'une sur l'un des montants principaux, l'autre sur l'autre montant principal, d'autre part, entre elles et sur un montant central généralement, parallèle aux montants principaux et auxdites parties de chaque échelon,
- un dispositif de maintien desdites échelons dans leur configuration déployée,
- une deuxième paire de deux montants auxiliaires associés auxdits montants principaux pour maintenir dans leur position d'utilisation ces montants principaux et lesdits échelons,
- un compas à deux branches mutuellement articulées et articulées chacune sur l'un des montants auxiliaires, afin, en service, de maintenir écartés ces montants auxiliaires (Voir notamment FR-A-1 247 207).

Toutefois ces échelle-escabeaux repliables comportent des moyens de mise en position de service et de rangement relativement compliqués et dont la manoeuvre est particulièrement malaisée.

Par ailleurs, la stabilité de ces échelles-escabeaux n'est pas toujours absolument parfaite comme en témoigne le document FR-A-2401 302 où il n'est prévu qu'un seul montant auxiliaire.

La présente invention a pour objet de remédier à ces inconvénients.

Conformément à la présente invention, les montants auxiliaires sont articulés entre eux autour d'un axe dans leur partie médiane pour présenter en position déployée de service la forme d'une croix, lesdits montants auxiliaires étant reliés à partir dudit point d'articulation mutuel au montant central par une biellette.

Avec le dispositif suivant l'invention, l'ouverture de l'escabeau est totale et simultanée lors de l'ouverture des montants auxiliaires en écartant les montants principaux.

La stabilité est excellente les montants auxiliaires arrière formant une triangulation à trois branches avec la biellette d'écartement.

L'escabeau ne nécessitant aucun verrouillage, son ouverture et sa fermeture peuvent être effectuées en une seule manoeuvre.

D'autres caractéristiques et avantages de l'invention seront mieux compris à la lecture de la description qui va suivre d'un mode de réalisation, et en se référant aux dessins annexés sur lesquels;
- la figure 1 est une vue de l'escabeau en élévation latérale et en position repliée.
- la figure 2 est une vue de l'escabeau en élévation arrière et en position dépliée pour son utilisation.
- la figure 3 est une vue de dessus montrant la traverse supérieure amovible,
- la figure 4 est une vue à plus grande échelle en élévation montrant les moyens d'articulations des montants,
- la figure 5 est une vue en coupe suivant la ligne V-V de la figure 4.

Aux figures 1,2,4 et 5 on a représenté, un escabeau suivant l'invention qui comprend deux montants principaux 1 et 2, un montant central 3 et des marches en deux parties 4 et 5 qui sont montées chacune pivotantes, d'une part, sur les montants principaux autour d'axes 6, 7, respectivement perpendiculaires au plan des montants principaux 1, 2 et en fait généralement horizontaux, d'autre part, sur le montant central autour d'axes 8, parallèles aux dits axes 6 et 7.

Les marches 4, 5 présentent en section transversale une forme trapézoïdale avec une partie plate d'appui.

A la partie inférieure des montants principaux sont articulées autour d'axes 9,10, les deux branches 11 et 12 d'un compas qui sont articulées entre elles autour d'un axe 13, lesdites branches dont la longueur est supérieure aux parties 4 et 5 des marches forment un angle dont la pointe est dirigée vers le haut pour s'engager dans un logement correspondant prévu à la base du montant central 3 lorsque l'escabeau est en position dépliée (Fig. 2).

A la partie supérieure des montants principaux 1, sont articulées à l'une de leurs extrémités des montants auxiliaires 14, 15 qui reposent sur le sol par leur autre extrémité 16, 17, lesdits montants auxiliaires étant articulés entre eux dans leur partie médiane autour d'un axe 18 pour présenter en position déployée de service (Fig. 2) la forme d'une croix. Les montants auxiliaires 14, 15 sont reliés à partir de l'axe d'articulation 18 par une biellette 19 au montant central 3. A cet effet, l'une des extrémités de la biellette 19 est articulée autour d'un axe 20 monté sur une chape 21 elle-même articulée sur l'axe 18 de liaison des montants auxiliaires 14, 15, à son autre extrémité la biellette 19 est articulée sur un axe 23 engagé sur le montant central 3.

L'articulation des montants auxiliaires 14, 15 (Fig.4, 5) sur la partie supérieure des montants principaux 1, 2 est réalisée au moyen de charnières 24, 25. Chaque charnière telle que 24 comporte un axe 26 et deux branches 27, 28 qui sont articulées respectivement autour d'un axe 29 sur le montant principal 1, et autour d'un axe 30 sur le montant auxiliaire 14, 15.

L'axe 26 de la charnière 24, 25 est perpendiculaire aux axes 29 et 30 d'articulation sur le montant principal 1, 2 et sur le montant auxiliaire 14, 15.

A la partie supérieure du montant principal 1, est articulée autour d'un axe 31 une traverse 32 (Fig. 1, 2, 3) constituée d'un profilé en forme d'U dont l'autre extrémité est fixée de façon amovible sur le montant 2 au moyen d'une goupille 33 reliée audit montant par une chainette 34. La traverse 32 constitue une gouttière apte à supporter de

petits objects et elle renforce la rigidité de l'escabeau.

Le dispositif suivant l'invention fonctionne de la manière suivante.

Lorsque l'escabeau se trouve en position repliée comme représenté à la figure 1, il suffit d'écarter latéralement l'un de l'autre les montants principaux 1, 2 afin que les deux parties 4, 5 des marches viennent occuper une position horizontale de service et que les deux branches du compas 11, 12 viennent en butée par leur sommet contre le montant central 3.

Au cours du déplacement des montants 1, on provoque l'écartement des montants auxiliaires 14,15 qui pivotent autour de leur axe central 18 et le déplacement de la biellette 19 qui pivote autour des axes 20 et 23 pour occuper la position représentée à la figure 2.

La biellette d'écartement 19 avec les montants auxiliaires 14, 15 forment une triangulation à trois branches qui assure une excellente stabilité de l'escabeau.

Ensuite la traverse 32 est montée et maintenue par sa goupille 33.

Bien entendu, l'invention n'est pas limitative et l'homme de l'art pourra y apporter des modifications sans sortir du domaine de l'invention comme revendiquée, en particulier remplacer les charnières 24, 25 par des rotules.

## Revendications

1. Escabeau repliable constitué par:
- une première paire de deux montants principaux (1,2) généralement parallèles,
- une pluralité de marches (4, 5) chacune d'elles comportant deux parties articulées (4, 5) d'une part, l'une (4) sur l'un des montants principaux (1), l'autre, sur l'autre montant principal (2), d'autre part, entre elles et sur un montant central (3) généralement parallèle aux montants principaux, autour d'axes (6, 7, 8) perpendiculaires au plan desdits montants principaux et auxdites parties de chaque marche,
- un dispositif de maintien (11, 12) desdites marches dans leur configuration déployée,
- une deuxième paire de deux montants auxiliaires (14, 15) associés aux dits montants principaux (1, 2) pour maintenir dans leur position d'utilisation ces montants principaux et lesdites marches, qui sont articulés à l'une de leurs extrémités à la partie supérieure des montants principaux (1, 2) et caractérisé en ce que les montants auxilaires (14, 15) sont articulés entre eux autour d'un axe (18) dans leur partie médiane pour présenter en position déployée de service la forme d'une croix, lesdits montants auxiliaires (14, 15) étant reliés à partir dudit point d'articulation mutuel (18) au montant central (3) par une biellette (19).

2. Escabeau repliable suivant la revendication 1, caractérisé en ce que la biellette (19) est articulée à l'une de ses extrémités autour d'un axe (23) solidaire du montant central et à l'autre extrémité autour d'un axe (20) engagé sur une chape (21) elle même articulée sur l'axe de liaison (18) mutuel des montants auxiliaires (14, 15).

3. Escabeau repliable suivant la revendication 1, caractérisé en ce que chaque montant auxiliaire (14, 15) et articulé sur la partie supérieure d'un montant principal (1, 2) suivant trois axes perpendiculaires.

4. Escabeau repliable suivant la revendication 3, caractérisé en ce que la liaison entre chaque montant auxiliaire (14, 15) et chaque montant principal (1, 2) est réalisée au moyen d'une charnière (24,25) dont les branches (28, 29) sont montées pivotantes sur chaque montant principal (1, 2) et sur chaque montant auxiliaire (14, 15) autour d'un axe (29, 30) perpendiculaire à l'axe (26) de la charnière.

5. Escabeau repliable suivant la revendication 1, caractérisé en ce que à l'extrémité supérieure de l'un des montants principaux (1, 2) une traverse (32) en profilé en forme de U et montée pivotante à l'une de ses extrémités dont l'autre extrémité est susceptible d'être fixée à la partie supérieure de l'autre montant (1, 2) au moyen d'une goupille (33) ladite traverse (32) constituant une gouttière apte à supporter de petits objets.

6. Escabeau repliable suivant la revendication 1, caractérisé en ce que les marches plates (4, 5) de l'escabeau présentent la forme de trapèzes.

7. Escabeau repliable suivant la revendication 1, caractérisé en ce que chaque motant auxiliaire (14, 15) est articulé sur la partie supérieure d'un montant principal (1, 2) au moyen de rotules.

## Patentansprüche

1. Zusammenklappbare Trittleiter, bestehend aus:
- einem ersten Paar von zwei allgemein parallelen Hauptstützschenkeln (1, 2),
- einer Anzahl von Stufen (4, 5), die jeweils zwei Teile umfassen, die einerseits einer (4) an einem der Hauptstützschenkel (1), der andere an dem anderen Hauptstützschenkel (2), andererseits aneinander und an einem allgemein parallel zu den Hauptstützschenkeln zentralen Stützschenkel (3), um Achsen (6, 7, 8) gelenkig angebracht sind, die senkrecht zur Ebene der Hauptstützschenkel und zu den Teilen jeder Stufe sind,
- einer Haltevorrichtung (11, 12) für die Stufen in ihrer ausgestreckten Konfiguration,
- einem zweiten Paar von zwei Zusatzstützschenkeln (14, 15), die den Hauptstützschenkeln (1, 2) zugeordnet sind, um diese Hauptstützschenkel und die Stufen in ihrer Gebrauchsposition zu halten, die an einem ihrer Enden am oberen Teil der Hauptstützschenkel (1, 2) gelenkig angebracht sind, und dadurch gekennzeichnet, dass die Hauptstützschenkel (14, 15) miteinander gelenkig um eine Achse (18) in ihrem Mittelteil verbunden sind, um in ausgestreckter Betriebsposition die Form eines Kreuzes aufzuweisen, wobei die Zusatzstützschenkel (14,15) vom beidseitigen Gelenkpunkt (18) aus über einen Schwin-

garm (19) mit dem Zentralstützschenkel (3) verbunden sind.

2. Zusammenklappbare Trittleiter nach Anspruch 1, dadurch gekennzeichnet, dass der Schwingarm (19) an einem seiner Enden um eine fest mit dem zentralen Stützschenkel verbundene Achse (23) und am anderen Ende um eine Achse (20) gelenkig angebracht ist, die auf einem Gabelbügel (21) in Eingriff steht, der selbst an der beidseitigen Verbindungsachse (18) der Zusatzstützschenkel (14,15) gelenkig angebracht ist.

3. Zusammenklappbare Trittleiter nach Anspruch 1, dadurch gekennzeichnet, dass jeder Zusatzstützschenkel (14, 15) auf dem oberen Teil eines Hauptstützschenkels (1, 2) gemäss dreier senkrechter Achsen gelenkig angebracht ist.

4. Zusammenklappbare Trittleiter nach Anspruch 3, dadurch gekennzeichnet, dass die Verbindung zwischen jedem Zusatzstützschenkel (14, 15) und jedem Hauptstützschenkel (1, 2) mittels eines Drehgelenkes (24, 25) ausgeführt ist, dessen Schenkel (28, 29) an jedem Hauptstützschenkel (1, 2) und an jedem Zusatzstützschenkel (14, 15) um eine Achse (29,30) senkrecht zur Achse (26) des Scharniers schwenkbar angebracht sind.

5. Zusammenklappbare Trittleiter nach Anspruch 1, dadurch gekennzeichnet, dass am oberen Ende eines der Hauptstützschenkel (1, 2) ein Querstück (32) mit U-förmigem Profil schwenkbar an einem seiner Enden angebracht ist, dessen anderes Ende zur Befestigung am oberen Teil des anderen Hauptstützschenkels (1, 2) mittels eines Stifts (33) geeignet ist, wobei das Querstück (32) eine Rinne bildet, die in der Lage ist, kleine Gegenstände zu tragen.

6. Zusammenklappbare Trittleiter nach Anspruch 1, dadurch gekennzeichnet, dass die flachen Stufen (4, 5) der Trittleiter die Form von Trapezen aufweisen.

7. Zusammenklappbare Trittleiter nach Anspruch 1, dadurch gekennzeichnet, dass jeder Zusatzstützschenkel (14, 15) an dem oberen Teil eines Hauptstützschenkels (1, 2) mittels Kugelgelenken gelenkig angebracht ist.

## Claims

1. Folding step ladder constituted by:
- a first pair of two generally parallel main uprights (1, 2),
- a plurality of steps, (4, 5) each one comprising two parts (4, 5) articulated on the one hand, one (4) on one of the main uprights (1), the other, on the other main upright (2), on the other hand, between them and on a central upright (3) generally parallel to the main uprights, about axes (6, 7, 8) perpendicular to the plane of said main uprights and to said parts of each step,
- a device for holding (11, 12) said steps in their folded out configuration,
- a second pair of two auxiliary uprights (14, 15) associated to said main uprights (1, 2) for holding said main uprights and said steps in their use position, said latter being articulated at one of their ends to the upper part of the main uprights (1, 2) and characterized in that the auxiliary uprights (14, 15) are inter-articulated about an axis (18) in their middle part, so as to present in the folded out position of use the shape of a cross, said auxiliary uprights (14, 15) being joined from said mutual point of articulation (18) to the central upright (3) via a connecting rod (19).

2. Folding step ladder according to claim 1, characterized in thatthe connecting rod (19) is articulated by one of its ends on an axis (23) fast with the central upright and by the other end about an axis (20) engaged on a yoke (21) which is itself articulated on the mutual connection axis (18) of the auxiliary uprights (14, 15).

3. Folding step ladder according to claim 1, characterized in that each auxiliary upright (14, 15) is articulated on the upper part of a main upright (1, 2) according to three perpendicular axes. 4. Folding step ladder according to claim 3, characterized in that the connection between each auxiliary upright (14, 15) and each main upright (1, 2) is achieved by means of a hinge (24, 25) of which the branches (28, 29) are mounted for pivoting on each main upright (1, 2) and on each auxiliary upright (14, 15) about an axis (29, 30) perpendicular to the axis (26) of the hinge.

5. Folding step ladder according to claim 1, characterized in that to the upper end of one of the main uprights (1, 2) one tie-piece (32) made frome a U-section is mounted for pivoting on one of its ends, the other end being adapted to be secured to the upper part of the other upright (1, 2) by means of a pin (33), said tie-piece (32) constituting a gutter capable of supporting small objects.

6. Folding step ladder according to claim 1, characterized in that the flat steps (4, 5) of the ladder are trapezoidal-shaped.

7. Folding ladder according to claim 1, characterized in that each auxiliary upright (14, 15) is articulated on the upper part of a main upright (1, 2) by means of ball joints.
